# EUROPÄISCHE PATENTSCHRIFT

(11) **EP 1 049 868 B1**
(45) Veröffentlichungstag und Bekanntmachung des Hinweises auf die Patenterteilung: **08.05.2002**
(21) Anmeldenummer: 99906058.5
(22) Anmeldetag: 18.01.1999
(51) Int. Cl.: F02M 59/08, F02M 63/02

(54) **PUMPENANORDNUNG ZUR KRAFTSTOFFHOCHDRUCKVERSORGUNG**
PUMP SYSTEM FOR SUPPLYING FUEL AT HIGH PRESSURE
SYSTEME DE POMPES POUR ALIMENTATION EN CARBURANT SOUS HAUTE PRESSION

(30) Priorität: 23.01.1998 DE 19802476
(43) Veröffentlichungstag der Anmeldung: 08.11.2000
(73) Patentinhaber: ROBERT BOSCH GMBH, 70442 Stuttgart (DE)
(72) Erfinder: STREICHER, Bernd, D-70794 Filderstadt (DE); SCHWARZ, Thomas, D-73614 Schorndorf (DE)
(86) Internationale Anmeldenummer: DE9900088
(87) Internationale Veröffentlichungsnummer: WO9937910

(56) Entgegenhaltungen:
- EP-A- 0 304 741
- US-A- 3 119 340
- US-A- 5 546 912
- US-A- 5 701 872

## Beschreibung

### Stand der Technik

Die Erfindung betrifft eine Pumpenanordnung zur Kraftstoffhochdruckversorgung bei Kraftstoffeinspritzsystemen von Brennkraftmaschinen, insbesondere bei einem Common-Rail-Einspritzsystem, mit einem Pumpengehäuse, das mehrere Pumpenelemente umfaßt, in denen Kraftstoff mit Hochdruck beaufschlagt wird, wobei der mit Hochdruck beaufschlagte Kraftstoff über ein Hochdruckkanalsystem von den einzelnen Pumpenelementen zu einer gemeinsamen Hochdruckanschlußbohrung gefördert wird.

Eine Anordnung gemäß Oberbegriff des Anspruchs 1 zeigt die US-A-5546912. In modernen Kraftstoffeinspritzsystemen von Brennkraftmaschinen, insbesondere in Common-Rail-Einspritzsystemen von Dieselmotoren, treten Kaftstoffdrücke von bis zu 2000 bar auf. Diesen hohen Kraftstoffdrücken sind herkömmliche Pumpenanordnungen oft nicht gewachsen.

Bei einer herkömmlichen Pumpenanordnung sind bei Drücken bis zu 2000 bar in Förderrichtung unzulässig hohe Spannungen in dem Hochdruckkanalsystem, vor allem an den Schnittstellen der einzelnen Kanäle, festgestellt worden.

Der Erfindung liegt daher das Problem zugrunde, die Hochdruckkanalführung zwischen den einzelnen Pumpenelementen und dem Hochdruckanschluß zu optimieren. Insbesondere sollen Spannungsspitzen in den Bohrungsverschneidungen minimiert werden.

Das Problem ist bei einer Pumpenanordnung zur Kraftstoffhochdruckversorgung bei Ktaftstoffeinspritzsystemen von Brennkrafcmaschinen, insbesondere bei einem Common-Rail-Einspritzsystem, mit einem Pumpengehäuse, das mehrere Pumpenelemente umfaßt, in denen Kraftstoff mit Hochdruck beaufschlagt wird, wobei der mit Hochdruck beaufschlagte Kraftstoff über ein Hochdruckkanalsystem von den einzelnen Pumpenelementen zu einer gemeinsamen Hochdruckanschlußbohrung gefördert wird, dadurch gelöst, daß das Hochdruckkanalsystem mehrere Hochdruckkanäle umfaßt, die mit den Pumpenelementen in Verbindung stehen und in einer anderen Ebene angeordnet sind als die gemeinsame Hochdruckanschlußbohrung, in der die Hochdruckkanäle zusammentreffen. Durch die Anordnung der Hochdruckkanäle in einer Ebene können für jedes Hochdruckventil die gleichen Teile verwendet werden. Durch die Anordnung der gemeinsamen Hochdruckanschlußbohrung in einer anderen Ebene als die Hochdruckkanäle können die Hochdruckkanäle exzentrisch auf die Hochdruckanschlußbohrung treffen. Das bedeutet, daß sich die Mittellinien der Hochdruckkanäle nicht mit der Mittellinie der Hochdruckanschlußbohrung schneiden. Dadurch werden die Spannungsspitzen in den Bohrungsverschneidungen reduziert. Das liefert den Vorteil, daß eine Dauerfestigkeit des Pumpengehäuses auch bei Drücken von bis zu 2000 bar gewährleistet ist. Darüber hinaus hat die erfindungsgemäße Pumpenanordnung den Vorteil, daß sie kostengünstig hergestellt werden kann.

Eine besondere Ausführungsart der Erfindung ist dadurch gekennzeichnet, daß mindestens einer der Hochdruckkanäle die Hochdruckanschlußbohrung an der Außenseite im wesentlichen tangential durchdringt. Die Ebene mit dem Hochdruckanschluß ist dabei gegenüber der Ebene mit den Hochdruckkanälen soweit verschoben, daß der Hochdruckkanal die Hochdruckanschlußbohrung außermittig, tangential durchdringt. Dadurch werden Totwassergebiete an den Schnittstellen vermieden. Das liefert neben günstigeren Strömungsbedingungen den Vorteil, daß eine optimale Reinigung des Hochdruckkanalsystems in der Fertigung gewährleistet ist. Unter den Begriffen "tangential" und "tangiert" ist im Sinne der vorliegenden Erfindung eine Option zu verstehen, die nicht unbedingt erfüllt werden muß. In der Konstruktion sind Fertigungstoleranzen (Winkel, Position, Geradheit, Durchmesser) zu berücksichtigen. Da die Bohrungen aus Festigkeitsgründen nicht die Mantelfläche der Querbohrungen anschneiden dürfen, muß konstruktiv für die maximale Toleranzlage vorgehalten werden. Eine Reduzierung der Spannungen wird bereits bei einer außermittigen Durchdringung der Bohrungen erreicht, die nicht zwangsläufig auch tangential sein muß.

Eine weitere besondere Ausführungsart der Erfindung ist dadurch gekennzeichnet, daß mindestens einer der Hochdruckkanäle in dem Auslauf der Hochdruckanschlußbohrung mündet, der kugelförmig ausgebildet ist. Durch die kugelförmige Ausbildung der Hochdruckanschlußbohrung können Bohrungsverschneidungen mit größeren Winkeln realisiert werden als bei Bohrungen, die mit herkömmlichen Bohrern erzeugt werden. Zudem werden zusätzliche Kerben im Auslauf der Hochdruckanschlußbohrung vermieden.

Eine weitere besondere Ausführungsart der Erfindung ist dadurch gekennzeichnet, daß die Hochdruckkanäle die Sacklöcher außermittig durchdringen. Dadurch werden Spannungen abgebaut.

Die vorliegende Erfindung liefert allgemein den Vorteil, daß große Durchmesserdifferenzen zwischen den Hochdruckkanälen und der Hochdruckanschlußbohrung strömungstechnisch günstig realisiert werden können.

Weitere Vorteile, Merkmale und Einzelheiten der Erfindung ergeben sich aus den Unteransprüchen sowie der nachfolgenden Beschreibung, in der unter Bezugnahme auf die Zeichnungen zwei Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Figur 1: zeigt einen Schnitt durch eine Pumpenanordnung gemäß einer ersten Ausführungsform der vorliegenden Erfindung, wobei der dargestellte Schnitt entlang der Linie F-F in Figur 2 verläuft;
- Figur 2: zeigt einen Schnitt entlang der Linie E-E in Figur 1;
- Figur 3: zeigt eine vergrößerte Teilansicht eines Schnitts entlang der Linie G-G in Figur 1 im Maßstab 2:1;
- Figur 4: zeigt einen Schnitt durch eine Pumpenanordnung gemäß einer zweiten Ausführungsform der vorliegenden Erfindung, wobei der dargestellte Schnitt entlang der Linie F-F in Figur 5 verläuft;
- Figur 5: zeigt einen Schnitt entlang der Linie E-E in Figur 4; und
- Figur 6: zeigt eine vergrößerte Teilansicht eines Schnitts entlang der Linie G-G in Figur 4 im Maßstab 2:1.

Die erfindungsgemäße Pumpenanordnung kann beispielsweise eine Radialkolbenpumpe sein. Radialkolbenpumpen werden insbesondere in Common-Rail-Einspritzsystemen zur Krafcstoffversorgung von Dieselmotoren eingesetzt. Dabei bedeutet "common rail" soviel wie "gemeinsame Leitung", "gemeinsame Schiene" oder "gemeinsame Verteilerleiste". Im Gegensatz zu herkömmlichen Hochdruckeinspritzsystemen, in denen der Kraftstoff über getrennte Leitungen zu den einzelnen Brennräumen gefördert wird, werden die Einspritzdüsen in Common-Rail-Einspritzsystemen aus einer gemeinsamen Leitung gespeist.

Die Pumpenelemente einer Radialkolbenpumpe können von radial zu einer Antriebswelle angeordneten Zylinderräumen gebildet werden, in denen jeweils ein Kolben hin- und herbewegbar aufgenommen ist. Die Kolben dienen dazu, Kraftstoff in den Zylinderräumen mit Hochdruck zu beaufschlagen. Der mit Hochdruck beaufschlagte Kraftstoff wird dann über ein Hochdruckkanalsystem und einen Hochdruckanschluß in die gemeinsame Verteilerleiste gefördert.

In Figur 1 ist eine Hochdruckpumpe im Schnitt gezeigt. In einem Pumpengehäuseteil 2 sind drei Sacklöcher 3, 4 und 5 dargestellt, welche über nicht dargestellte Bohrungen jeweils mit einem der Pumpenelemente in Verbindung stehen (siehe auch Figur 2). Senkrecht zu den Sacklöchern 3, 4 und 5 verlaufen zwei Hochdruckkanäle 6 und 7. Der Hochdruckkanal 6 verbindet die Sacklöcher 3 und 4 miteinander und durchdringt eine Hochdruckanschlußbohrung 8, deren Durchmesser größer ist als der Durchmesser der Hochdruckkanäle.

Die Hochdruckkanäle 6 und 7 verlaufen in einer Ebene, die der Zeichenebene in Figur 1 entspricht. Wie aus den Schnittdarstellungen der Figuren 2 und 3 zu ersehen ist, erstreckt sich die Hochdruckanschlußbohrung 8 in einer Ebene parallel zu den Hochdruckkanälen 6 und 7. Der Abstand der parallelen Ebenen ist so gewählt, daß der Hochdruckkanal 6 die Hochdruckanschlußbohrung 8 im wesentlichen tangential durchdringt In Figur 2 ist zu sehen, daß die Mantelfläche des Hochdruckkanals 6 einerseits die Mantelfläche der Hochdruckanschlußbohrung tangiert und andererseits fast senkrecht auf die Mantelfläche der Hochdruckanschlußbohrung trifft.

Der Hochdruckkanal 7 verbindet das Sackloch 5 mit der Hochdruckanschlußbohrung 8. Dabei mündet der Hochdruckkanal 7, wie aus dem in Figur 3 dargestellten Schnitt hervorgeht, außermittig und im wesentlichen tangential in die Hochdruckanschlußbohrung 8.

Es bleibt noch anzumerken, daß die Hochdruckkanäle 6 und 7 die Sacklöcher 3, 4 und 5 ebenfalls im wesentlichen tangential und außermittig durchdringen.

Die in den Figuren 4 bis 6 dargestellte Ausführungsform der vorliegenden Erfindung entspricht weitgehend der in den Figuren 1 bis 3 dargestellten Ausführungsform. Um Wiederholungen zu vermeiden wird in der folgenden Beschreibung hauptsächlich auf die Unterschiede zwischen beiden Ausführungsformen eingegangen. Dabei sind Teile, die in beiden Ausführungsformen vorkommen, der Einfachheit halber mit gleichen Bezugszeichen versehen.

Wie aus Figur 4 ersichtlich ist, hat die Hochdruckanschlußbohrung 8 einen kugelförmigen Auslauf 11. Die in Figur 1 gezeigte Ausführungsform hat einen Auslauf 10 der in einem Winkel von ca. 120° spitz zuläuft und von einer normalen Bohrerspitze herrührt. Wie in dem in Figur 3 dargestellten Schnitt gezeigt ist, beträgt der Winkel α zwischen dem Hochdruckkanal 7 und dem Auslauf 10 der Hochdruckanschlußbohrung 8 ca. 60°. Im Vergleich dazu ist in dem in Figur 6 dargestellten Schnitt gezeigt, daß der Winkel α zwischen dem Hochdruckkanal 7 und dem Auslauf 11 der Hochdruckanschlußbohrung 8 ca. 75° beträgt, was in Bezug auf die Höhe der Spannungen an der Bohrungsverschneidung und strömungstechnisch günstiger ist.

Gemäß der vorliegenden Erfindung gehen sämtliche Hochdruckkanäle außermittig und im wesentlichen tangential in Hochdruckbohrungen mit größerem Durchmesser über. Die im wesentlichen tangentiale Durchdringung ist dabei realisiert, obwohl die Hochdruckkanäle in derselben Ebene angeordnet sind.

## Patentansprüche

1. Pumpenanordnung zur Kraftstoffhochdruckversorgung bei Kraftstoffeinspritzsystemen von Brennkraftmaschinen, insbesondere bei einem Common-Rail-Einspritzsystem, mit einem Pumpengehäuse (2), das mehrere Pumpenelemente umfaßt, in denen Kraftstoff mit Hochdruck beaufschlagt wird, wobei der mit Hochdruck beaufschlagte Kraftstoff über ein Hochdruckkanalsystem von den einzelnen Pumpenelementen zu einer gemeinsamen Hochdruckanschlußbohrung (8) gefördert wird, **dadurch gekennzeichnet, daß** das Hochdruckkanalsystem mehrere Hochdruckkanäle (6, 7) umfaßt, die mit den Pumpenelementen in Verbindung stehen und in einer anderen Ebene angeordnet sind als die gemeinsame Hochdruckanschlußbohrung (8), in der die Hochdruckkanäle (6, 7) zusammentreffen.

2. Pumpenanordnung nach Anspruch 1, **dadurch gekennzeichnet, daß** mindestens einer der Hochdruckkanäle (6) die Hochdruckanschlußbohrung (8) an der Außenseite im wesentlichen tangential durchdringt.

3. Pumpenanordnung nach einem der vorhergehenden Ansprüche, **dadurch gekennzeichnet, daß** mindestens einer der Hochdruckkanäle (7) in dem Auslauf (11) der Hochdruckanschlußbohrung (8) mündet, der kugelförmig ausgebildet ist.

4. Pumpenanordnung nach einem der vorhergehenden Ansprüche, **dadurch gekennzeichnet, daß** die Hochdruckkanäle (6 u. 7) die Sacklöcher (3, 4 5) außermittig durchdringen.

## Claims

1. Pump arrangement for the high-pressure supply of fuel in fuel injection systems of internal combustion engines, in particular in a common-rail injection system, with a pump casing (2) comprising a plurality of pump elements, in which fuel is subjected to high pressure, the fuel subjected to high pressure being conveyed via a high-pressure duct system from the individual pump elements to a common high-pressure connecting bore (8), **characterized in that** the high-pressure duct system comprises a plurality of high-pressure ducts (6, 7) which are connected to the pump elements and are arranged in a different plane from the common high-pressure connecting bore (8) in which the high-pressure ducts (6, 7) meet.

2. Pump arrangement according to Claim 1, **characterized in that** at least one of the high-pressure ducts (6) passes through the high-pressure connecting bore (8) essentially tangentially on the outside.

3. Pump arrangement according to one of the preceding claims, **characterized in that** at least one of the high-pressure ducts (7) issues in the spherically designed outflow (11) of the high-pressure connecting bore (8).

4. Pump arrangement according to one of the preceding claims, **characterized in that** the high-pressure ducts (6 and 7) pass through the blind holes (3, 4, 5) eccentrically.

## Revendications

1. Dispositif de pompe pour l'alimentation en carburant à haute pression d'un système d'injection de carburant d'un moteur à combustion interne, notamment d'un système d'injection à rampe commune, comprenant un carter de pompe (2) ayant plusieurs élément de pompe qui soumettent le carburant à une haute pression et dont le carburant mis à haute pression est transféré par un système de canal à haute pression à partir des différents éléments de pompe vers un perçage de branchement à haute pression (8), commun,
**caractérisé en ce que**
le système de canal à haute pression comprend plusieurs canaux à haute pression (6, 7) reliés aux éléments de pompe et situés dans un autre plan que le perçage de branchement à haute pression (8) commun, dans lequel se rencontrent les différents canaux à haute pression (6, 7).

2. Dispositif de pompe selon la revendication 1,
**caractérisé en ce qu'**
au moins l'un des canaux à haute pression (6) traverse d'une manière essentiellement tangentielle à l'extérieur, le perçage de branchement à haute pression (8).

3. Dispositif de pompe selon l'une quelconque des revendications précédentes,
**caractérisé en ce qu'**
au moins l'un des canaux à haute pression (7) débouche dans la sortie (11) du perçage de branchement à haute pression (8), de forme sphérique.

4. Dispositif de pompe selon l'une quelconque des revendications précédentes,
**caractérisé en ce que**
les canaux à haute pression (6, 7) traversent de manière excentrée les perçages borgnes (3, 4, 5).
